# EUROPÄISCHE PATENTSCHRIFT

(11) **EP 0 226 007 B1**
(45) Veröffentlichungstag und Bekanntmachung des Hinweises auf die Patenterteilung: **11.10.1989**
(21) Anmeldenummer: 86114956.5
(22) Anmeldetag: 16.08.1984
(51) Int. Cl.: B65H 5/28, B65H 29/00, B65H 29/66

(54) **Verfahren und Vorrichtung zum Verarbeiten von von einem Speicherwickel abgewickelten flächigen Erzeugnissen, insbesondere Druckprodukten**
Method and device for processing flat products, especially printed products, which are unwound from a storage coil
Procédé et dispositif pour traiter des produits plats, notamment des imprimés, qui sont déroulés d'une bobine de stockage

(30) Priorität: 05.09.1983 CH 4858/83
(43) Veröffentlichungstag der Anmeldung: 24.06.1987
(62) Teilanmeldung aus: 84109716.5
(73) Patentinhaber: Ferag AG, CH-8340 Hinwil (CH)
(72) Erfinder: Reist, Walter, CH-8340 Hinwil (CH)
(74) Vertreter: Patentanwälte Schaad, Balass, Menzl & Partner AG

(56) Entgegenhaltungen:
- FR-A- 2 393 753
- FR-A- 2 528 022
- GB-A- 2 092 557
- US-A- 4 083 277
- US-A- 4 214 743

## Beschreibung

Die vorliegende Erfindung betrifft ein Verfahren sowie eine Vorrichtung zum Verarbeiten von in einer Schuppenformation von einem Speicherwickel abgewickelten Druckprodukten, gemäss Oberbegriff des Anspruches 1 bzw. des Anspruches 4.

Aus der DE-A 3 123 888 und der entsprechenden GB-A 2 081 230 ist es bekannt, die z.B. von einer Rotationsdruckmaschine ausgestossenen und in einer Schuppenformation anfallenden Druckprodukte vor der Weiterverarbeitung zur Zwischenspeicherung aufzuwickeln. In der von diesem Speicherwickel wieder abgewickelten Schuppenformation nehmen die Druckprodukte jedoch eine andere gegenseitige Lage ein als in der ursprünglich anfallenden Schuppenformation, d.h. dass nach dem Abwickeln die in der ursprünglichen Schuppenformation vorlaufende Kante der Druckprodukte zur nachlaufenden Kante wird. Die Weiterverarbeitung der vom Speicherwickel abgewickelten Schuppenformation ist aus diesem Grunde nicht ganz problemlos, ist es doch in vielen Fällen für die Weiterverarbeitung erforderlich, dass die Druckprodukte innerhalb der Schuppenformation ihre ursprüngliche gegenseitige Lage einnehmen.

Aus der DE-A 3 151 860 bzw. der entsprechenden GB-A 2 092 557 ist nun eine Einrichtung bekannt, bei der die in Schuppenformation von einem ersten Wickel abgewickelten Druckprodukte zu einem zweiten Wickel aufgewickelt werden. In der von diesem zweiten Wickel abgewickelten Schuppenformation nehmen nun die Druckprodukte eine gegenseitige Lage ein, die der Lage der Druckprodukte in der ursprünglichen Schuppenformation entspricht. Mit dieser bekannten Einrichtung lässt sich daher die Forderung erfüllen, dass nach dem Zwischenspeichern der Druckprodukte in einem Wickel die Druckprodukte innerhalb der Schuppenformation die ursprüngliche gegenseitige Lage einnehmen. Doch ist hiefür ein erheblicher konstruktiver Aufwand erforderlich. Zudem wird die Verarbeitungszeit erhöht, was in gewissen Fällen unerwünscht ist.

Aus der US-A 4 214 743 ist es weiter bekannt, Druckprodukte in einer Schuppenformation, in der jedes Druckprodukt dachziegelartig auf dem vorlaufenden Druckprodukt aufliegt, entlang einer ersten Förderstrecke zu fördern. Am Ende dieser ersten Förderstrecke werden die Druckprodukte nach unten auf eine zweite Förderstrecke fallengelassen, deren Förderrichtung derjenigen der ersten Förderstrecke entgegengesetzt ist. Auf dem diese zweite Förderstrecke festlegenden Förderer wird wieder eine Schuppenformation gebildet, in der jedoch die in der ersten Förderstrecke vorlaufende und oben liegende Kante der Druckprodukte nun die nachlaufende und unten liegende Kante bildet. Mit dieser bekannten Vorrichtung ist es nicht möglich, eine Schuppenformation zu verarbeiten, in welcher der vorauslaufende Bereich jedes Druckproduktes vom vorlaufenden Druckprodukte überdeckt ist. Das jeweils vorlaufende Druckprodukt käme am Ende der ersten Förderstrecke nicht frei und das nachfolgende Druckprodukt könnte deshalb nicht auf dieses Produkt zur Auflage auf der gegenläufigen Förderstrecke gelangen.

Aus der FR-A 2 393 753 ist ein Verfahren und eine Vorrichtung zum Bilden einer Schuppenformation aus nacheinander zugeführten Druckprodukten bekannt. Dabei werden die mit grosser Fördergeschwindigkeit zugeführten und mit Abstand hintereinander angeordneten Druckprodukte auf das vorauslaufende Druckprodukt aufgeschoben und abgebremst, sodass die mit kleinerer Geschwindigkeit weggeförderten Druckprodukte in einer Schuppenformation angeordnet sind, in welcher jedes Druckprodukt auf dem vorlaufenden Druckprodukt aufliegt.

Der vorliegenden Erfindung liegt nun die Aufgabe zugrunde, ein Verfahren bzw. eine Vorrichtung der eingangs genannten Art zu schaffen, das bzw. die mit möglichst geringem Aufwand erlaubt, die Druckprodukte nach einer Zwischenspeicherung auf einem Wickel in der für eine einwandfreie Weiterverarbeitung erforderlichen Lage einer Verarbeitungsstation zuzuleiten.

Diese Aufgabe wird durch die Merkmale des kennzeichnenden Teils des Anspruchs 1 bzw. des Anspruchs 4 gelöst.

Durch das Trennen der Druckprodukte vor dem Ende der ersten Förderstrecke und das anschliessende dachziegelartige Aufeinanderlegen der am Ende dieser ersten Förderstrecke freigegebenen Druckprodukte auf einer unterhalb dieser ersten Förderstrecke angeordneten zweiten Förderstrecke mit entgegengesetzter Förderrichtung wird auf letzterer wieder eine Schuppenformation gebildet, in der die Druckprodukte dieselbe gegenseitige Lage einnehmen wie vor dem Aufwickeln. Diese Änderung der Lage der Druckprodukte innerhalb ihrer Formation kann somit mit verhältnismässig einfachen Mitteln durchgeführt werden. Am Ende der ersten Förderstrecke liegen die Druckprodukte zumindest mit ihrer vorlaufenden Kante und auch mit ihrer Ober- und Unterseite frei, was auf einfache Weise eine Kontrolle, z.B. ein Zählen, der Druckprodukte ermöglicht.

Infolge des im Speicherwickel herrschenden Pressdruckes kann es in gewissen Fällen zum Aneinanderhaften der Druckprodukte kommen. Durch das Lösen der Druckprodukte voneinander am Ende der ersten Förderstrecke werden allenfalls aneinanderhängende Druckprodukte wieder voneinander getrennt. In der durch die zweite Förderstrecke weggeführten Schuppenformation bildet somit jedes Druckprodukt mit den übrigen Druckprodukten wieder einen Verband, doch sind die einzelnen Druckprodukte mit den benachbarten Druckprodukten nicht mehr miteinander verbunden, was eine Voraussetzung für ein einwandfreies, individuelles Handhaben der einzelnen Druckprodukte ist.

Dieses Voneinanderlösen allenfalls aneinander haftender Druckprodukte wird zweckmässigerweise durch Beschleunigen der einzelnen Druckprodukte erreicht.

Bevorzugte Weiterausbildungen der vorliegenden Erfindung bilden Gegenstand der abhängigen Ansprüche.

Im folgenden wird anhand der Zeichnung die Erfindung näher erläutert. Es zeigt rein schematisch:
Fig. 1 in Seitenansicht eine erfindungsgemässe Vorrichtung zum Abwickeln und Wegführen von in einer Schuppenformation in einem Speicherwickel zwischen-gespeicherten Druckprodukten, und
Fig. 2 eine Vorrichtung zur Bildung eines Speicherwickels in Seitenansicht.

In der Fig. 1 ist rein schematisch eine Abwickelstation 1 gezeigt, in welcher eine Speichereinheit 2 angeordnet ist. Letztere entspricht in ihrem Aufbau und auch der Wirkungsweise der in der DE-A 32 36 866. bzw. der entsprechenden GB-A 2 107 681 beschriebenen Aufwickel- und Speichereinheit. Diese Speichereinheit 2 weist ein mobiles Gestell 3 in der Form eines Lagerbockes 1, in welchem die Welle 4 eines zylindrischen Wickelkernes 5 drehbar gelagert ist, auf. Auf diesen Wickelkern 5 sind auf an sich bekannte Weise schuppenförmig übereinanderliegende Druckprodukte zu einem Speicherwickel 6 aufgewickelt. Im Gestell 3 ist weiter drehbar eine Vorratsrolle 7 für ein Wickelband W gelagert, das mit dem Wickelkern 5 verbunden ist und zwischen den einzelnen durch die Druckprodukte gebildeten Wicklungslagen angeordnet ist.

Unterhalb des Wickelkernes 5 ist eine erste Fördereinrichtung 8 zum Wegführen der abgewickelten Schuppenformation S₁ in Richtung des Pfeiles B angeordnet. Diese erste Fördereinrichtung 8 weist einen ersten, als Wippe ausgebildeten Bandförderer 9 auf, der um die mit 9a bezeichnete Achse schwenkbar angeordnet ist und durch nicht dargestellte Mittel an den Wickel 6 angedrückt wird. An diesen Bandförderer 9 schliesst ein zweiter Bandförderer 10 an, der eine höhere Fördergeschwindigkeit aufweist als der Bandförderer 9. In einem Abstand vom Ende 8a der ersten Fördereinrichtung 8 ist im Förderweg der letzteren ein Anschlag 11 angeordnet. Unterhalb dieses Anschlages 11 und somit auch der ersten Fördereinrichtung 8 ist eine zweite Fördereinrichtung 12 angeordnet, deren Förderrichtung C der Förderrichtung B der ersten Fördereinrichtung 8 entgegengesetzt ist. Diese zweite Fördereinrichtung 12 weist einen ersten Förderer 13 auf, der gegenüber einer Horizontalen geneigt ist und sich nach hinten über das Ende 8a der ersten Fördereinrichtung 8 hinaus erstreckt. An diesen Bandförderer 13 schliesst ein weiterer Bandförderer 14 an.

In Fig. 2 ist der Vollständigkeit halber eine Aufwickelstation 15 mit einer Speichereinheit 2 dargestellt, in der auf den Wickelkern 5 der Speichereinheit 2 eine Schuppenformation S zusammen mit einem Wickelband W auf an sich bekannte Weise aufgewickelt wird. Die aufzuwikkelnde Schuppenformation S wird durch einen nur teilweise dargestellten Bandförderer 16 zugeführt, an den ein als Wippe ausgebildeter weiterer Bandförderer 17 anschliesst. Letzterer ist um seine mit 17a bezeichnete Achse schwenkbar gelagert und wird durch nicht näher dargestellte Mittel am Speicherwickel 6 zur Anlage gebracht. Die Förderrichtung der beiden Bandförderer 16 und 17 ist mit E bezeichnet.

Das Auf- und Abwickeln der Schuppenformation S bzw. Sᵢ auf bzw. vom Wickelkern 5 erfolgt auf die in der bereits erwähnten DE-A 32 36 866 bzw. der GB-A 2 107 681 beschriebene Weise. Wie aus Fig. 2 hervorgeht, liegt in der aufzuwickelnden Schuppenformation S jedes Druckprodukt 18 auf dem vorauslaufenden Druckprodukt auf. Dies bedeutet, dass die vorlaufende Kante 19 jedes Druckproduktes 18, welche im Regelfall die Falzkante ist, auf der Oberseite der Schuppenformation S liegt und dem Wickelkern 5 bzw. der äussersten Wicklungslage des Speicherwickels 6 zugekehrt ist. Die nachlaufende Kante 20 jedes Druckproduktes 18 wird durch das nachfolgende Druckprodukt 18 überdeckt. Wie die Fig. 2 weiter zeigt, überlappen sich die Druckprodukte 18 nur in ihrem Randbereich.

Zum Abwickeln der Schuppenformation Sᵢ wird, wie in den erwähnten Offenlegungsschriften erläutert, die Vorratsspule 7 angetrieben und der sich in Richtung der Pfeiles A drehende Wickelkern 5 leicht gebremst. Wie aus Fig. 1 hervorgeht, haben nun die Druckprodukte 18 innerhalb der vom Wickel 6 abgelösten und zur Auflage auf den Bandförderer 9 gelangenden Schuppenformation S₁ eine andere Lage als vor dem Aufwickeln. In der abgewickelten Schuppenformation S₁ liegt jedes Druckprodukt 18 auf dem nachfolgenden Druckprodukt auf, so dass die vorlaufende Kante 20, welche in der ursprünglichen Schuppenformation S die nachlaufende Kante bildete, auf der Unterseite der Schuppenformation liegt. Sobald nun die Druckprodukte 18 in den Bereich des Bandförderers 10 mit höherer Fördergeschwindigkeit gelangen, werden die Druckprodukte 18 durch diesen Bandförderer 10 beschleunigt und vereinzelt, wie das in Fig. 1 durch das mit 18' bezeichnete Druckprodukt dargestellt ist. Durch dieses Beschleunigen der einzelnen Druckprodukte 18 werden sie vom nachfolgenden Druckprodukt 18" abgezogen somit von diesem gelöst. Die auf diese Weise aus der Schuppenformation herausgelösten und vereinzelten Druckprodukte werden nun gegen den im Förderweg der durch die erste Fördereinrichtung 8 geförderten Druckprodukte 18 angeordneten Anschlag 11 bewegt, der sich in einem Abstand von Ende 8a der ersten Fördereinrichtung befindet, der mindestens der Abmessung der Druckprodukte 18 in Förderrichtung B entspricht. Nach dem Anschlagen der Druckprodukte 18 am Anschlag 11 fallen die Druckprodukte 18 nach unten und kommen auf dem vorangehenden Druckprodukt 18"' zur Auflage, das vorgängig auf den Bandförderer 13 bzw. auf die sich bereits auf diesem befindlichen Druckprodukte 18 aufgelegt worden ist. Durch die Bandförderer 13 und 14 werden die auf diesem aufliegenden Druckprodukte 18 in Gegenrichtung C wegbefördert. Dieses Wegführen in Gegenrichtung C hat nun zur Folge, dass die den Bandförderer 10 verlassenden und nach unten fallenden Druckprodukte 18 auf dem unten liegenden Bandförderer 13 wieder dachziegelartig aufeinander aufgelegt werden, wodurch eine neue Schuppenformation S₂ gebildet wird, in weicher wieder, wie in der ursprünglich anfallenden Schuppenformation S (Fig. 2), jedes Druckprodukt 18 auf dem vorangehenden Druckprodukt aufliegt. In der neugebildeten Schuppenformation S₂ liegt somit die vorlaufende Kante 19 der Druckprodukte 18 wieder auf der Oberseite der Schuppenformation S₂ und wird durch dieselbe Kante gebildet wie in der ursprünglichen Schuppenformation S. Die Druckprodukte 18 nehmen somit in der neu gebildeten Schuppenformation S₂ dieselbe gegenseitige Lage ein wie vor dem Aufwickeln in der ursprünglichen Schuppenformation S, was auch bedeutet, dass in beiden Schuppenformationen S und S₂ dieselbe Seite 18a der Druckprodukte 18 oben liegt.

Die neugebildete Schuppenformation S₂ kann nun einer Verarbeitungsstation zugeführt werden, in welcher die Druckprodukte 18 somit auf dieselbe Weise verarbeitet werden können wie Druckprodukte, die ohne vorherige Zwischenspeicherung in einem Wickel direkt der Verarbeitungsstation zugeführt werden.

Bei den gezeigten Ausführungsformen wird mit verhältnismässig einfachen Mitteln und ohne nochmaliges Aufwickeln der vom Speicherwickel 6 abgewickelten Schuppenformation Sᵢ eine Schuppenformation S₂ erhalten, welche der ursprünglichen Schuppenformation S entspricht und direkt Verarbeitungsstationen zugeführt werden kann.

Obwohl vorstehend die Erfindung anhand von Schuppenformationen erläutert worden ist, in denen sich die Druckprodukte 18 nur in ihrem Randbereich, d.h. nur leicht, überlappen, ist es auch möglich, auf die beschriebene Weise Schuppenformationen zu verarbeiten, in denen sich die Druckprodukte um ein grösseres Mass überlappen als nur im Randbereich.

## Patentansprüche

1. Verfahren zum Verarbeiten von in einer Schuppenformation (S₁) von einem Speicherwickel (6) abgewickelten, vorgängig auf letzteren in Schuppenformation (S) aufgewickelten Druckprodukten (18), bei dem die abgewickelten Druckprodukte (18) zuerst entlang einer ersten Förderstrecke (8) in einer Schuppenformation (S₁), in der der vorauslaufende Bereich (20) jedes Druckproduktes (18) unterhalb des in Förderrichtung (B) der ersten Förderstrecke (8) nachlaufenden Bereiches (19) jedes vorauslaufenden Druckproduktes (18) liegt, und dann in einer zweiten Schuppenformation (S₂), die der ursprünglichen Schuppenformation (S) entspricht und in der der vorauslaufende Bereich (19) jedes Druckproduktes (18), der in der ersten Förderstrecke (8) den nachlaufenden Bereich bildete, auf dem nachlaufenden Bereich (20) jedes vorauslaufenden Druckproduktes (18) liegt, in einer zur Förderrichtung (B) der ersten Förderstrecke (8) entgegengesezten Richtung (C) entlang einer zweiten Förderstrecke (12) weggeführt werden, dadurch gekennzeichnet, dass die Druckprodukte (18) vor dem Ende (8a) der ersten Förderstrecke (8) ausser Berührung mit dem jeweils nachfolgenden Druckprodukt (18") gebracht werden und dass anschliessend die einzelnen Druckprodukte (18) jeweils dachziegelartig auf das vorangehende, entlang der unterhalb der ersten Förderstrecke (8) angeordneten zweiten Förderstrecke (12) bewegte Druckprodukt (18"') aufgelegt werden.

2. Verfahren nach Anspruch 1, dadurch gekennzeichnet, dass die Druckprodukte (18) einzeln beschleunigt und dadurch vom nachfolgenden Druckprodukt (18") gelöst werden.

3. Verfahren nach Anspruch 1 oder 2, dadurch gekennzeichnet, dass die Druckprodukte (18) am Ende der ersten Förderstrecke (8) im freien Fall nach unten auf die zweite Förderstrecke (12) gebracht werden.

4. Vorrichtung zum Verarbeiten von in einer Schuppenformation (S₁) von einem Speicherwickel (6) abgewickelten, vorgängig auf letzteren in Schuppenformation (S) aufgewickelten Druckprodukten (18), bei der die abgewickelten Druckprodukte (18) zuerst entlang einer ersten Förderstrecke (8) in einer Schuppenformation (S₁), in der der vorauslaufende Bereich (20) jedes Druckproduktes (18) unterhalb des in Förderrichtung (B) der ersten Förderstrecke (8) nachlaufenden Bereiches (19) jedes vorauslaufenden Druckproduktes (18) liegt, und dann in einer zweiten Schuppenformation (S₂), die der ursprünglichen Schuppenformation (S) entspricht und in der der vorauslaufende Bereich (19) jedes Druckproduktes (18), der in der ersten Förderstrecke (8) den nachlaufenden Bereich bildete, auf dem nachlaufenden Bereich (20) jedes vorauslaufenden Druckproduktes (18) liegt, in einer zur Förderrichtung (B) der ersten Förderstrecke (8) entgegengesetzten Richtung (C) entlang einer zweiten Förderstrecke (12) weggeführt werden; dadurch gekennzeichnet, dass im Bereich der ersten Förderstrecke (8) eine Anordnung (10) zum Lösen der Druckprodukte (18) vom jeweils nachfolgenden Druckprodukt (18") vorgesehen ist und dass die zweite Förderstrecke (12) unterhalb der ersten Förderstrecke (8) derart angeordnet ist, dass die vereinzelten Druckprodukte (18) jeweils dachziegelartig auf das vorangehende, entlang der zweiten Förderstrecke (12) bewegte Druckprodukt (18"') aufgelegt werden.

5. Vorrichtung nach Anspruch 4, gekennzeichnet durch eine Beschleunigungseinrichtung zum Beschleunigen der einzelnen Druckprodukte (18'), vorzugsweise ein Förderer (10) mit gegenüber einem vorgeschalteten Förderer (9) höherer Fördergeschwindigkeit.

6. Vorrichtung nach Anspruch 4 oder 5, dadurch gekennzeichnet, dass sich die zweite Förderstrecke (12) bezüglich ihrer Förderrichtung (C) nach hinten über das Ende (8a) der ersten Förderstrecke (8) hinaus erstreckt.

7. Vorrichtung nach einem der Ansprüche 4 bis 6 dadurch gekennzeichnet, dass in dem durch die erste Förderstrecke (8) festgelegten Förderweg in einem derartigen Abstand vom Ende (8a) der ersten Förderstrecke (8) und oberhalb der zweiten Förderstrecke (12) eine Anschlaganordnung (11) für die Druckprodukte (18) angeordnet ist, dass die durch die erste Förderstrecke (8) gegen die Anschlaganordnung (11) geförderten Druckprodukte (18) nach Anschlagen an letzterer im freien Fall nach unten fallen und auf der zweiten Förderstrecke (12) bzw. auf dem vorangehenden Druckprodukt (18"') zur Auflage kommen.

## Claims

1. Process for processing printing products (18) unwound in an imbricated formation (S₁) from a storage roll (6), previously wound onto the latter in imbricated formation (S), in which the unwound printing products (18) are carried away firstly along a first conveying section (8) in an imbricated formation (Si), in which the leading area (20) of each printing product (18) lies underneath the trailing area (19) of each preceding printing product (18), in conveying direction (B) of the first conveying section (8), and then along a second conveying section (12) in a second imbricated formation (S₂), which corresponds to the original imbricated formation (S) and in which the leading area (19) of each printing product (18), which formed the trailing area in the first conveying section (8), lies on the trailing area (20) of each preceding printing product (18), in a direction (C) opposite to the conveying direction (B) of the first conveying section (8), characterized in that, before the end (8a) of the first conveying section (8), the printing products (18) are separated from the respectively following printing product (18") and in that subsequently the individual printing products (18) are in each case laid in an imbricated manner onto the preceding printing product (18"'), moved along the second conveying section (12) arranged underneath the first conveying section (8).

2. Process according to Claim 1, characterized in that the printing products (18) are individually accelerated and thereby detached from the following printing product (18").

3. Process according to Claim 1 or 2, characterized in that, at the end of the first conveying section (8), the printing products (18) are brought in free fall downwards onto the second conveying section (12).

4. Apparatus for the processing of printing products (18) unwound in an imbricated formation (Si) from a storage roll (6), previously wound onto the latter in imbricated formation (S), in which the unwound printing products (18) are carried away firstly along a first conveying section (S) in an imbricated formation (Si), in which the leading area (20) of each printing product (18) lies underneath the trailing area (19) of each preceding printing product (18), in conveying direction (B) of the first conveying section (8), and then along a second conveying section (12) in a second imbricated formation (S₂), which corresponds to the original imbricated formation (S) and in which the leading area (19) of each printing product (18), which formed the trailing area in the first conveying section (8), lies on the trailing area (20) of each preceding printing product (18), in a direction (C) opposite to the conveying direction (B) of the first conveying section (8), characterized in that in the region of the first conveying section (8) there is provided an arrangement (10) for detaching the printing products (18) from the respectively following printing product (18") and in that the second conveying section (12) is arranged underneath the first conveying section (8) in such a way that the individualized printing products (18) are in each case laid in imbricated manner onto the preceding printing product (18"'), moved along the second conveying section (12).

5. Apparatus according to Claim 4, characterized by an acceleration device for accelerating the individual printing products (18'), preferably a conveyor (10) with higher conveying speed than a conveyor (9) upstream of it.

6. Apparatus according to Claim 4 or 5, characterized in that the second conveying section (12) extends reawards, with respect to its conveying direction (C), beyond the end (8a) of the first conveying section (8).

7. Apparatus according to one of Claims 4 to 6, characterized in that, in the conveying path fixed by the first conveying section (8), there is a stop arrangement (11) for the printing products (18) arranged at such a distance from the end (8a) of the first conveying section (8) and above the second conveying section (12) that the printing products (18) conveyed by the first conveying section (8) against the stop arrangement (11) drop downwards in free fall after striking the latter and come to rest on the second conveying section (12) and on the preceding printing product (18

## Revendications

1. Procédé pour le traitement de produits imprimés (18) déroulés en formation d'écailles (Si) d'une bobine débitrice (6) et enroulés précédemment sur celle-ci en formation d'écailles (S), au cours duquel les produits imprimés (18) déroulés sont évacués tout d'abord le long d'une première voie de transport (8) en une formation d'écailles (Si) dans laquelle la partie antérieure (20) de chaque produit imprimé (18) est placée en dessous de la partie (19) de chaque produit imprimé (18) postérieure dans la direction de transport (B) de la première voie de transport (8), et ensuite en une seconde formation d'écailles (S₂) qui correspond à la formation d'écailles initiale (S) et dans laquelle la partie antérieure (19) de chaque produit imprimé (18) qui, dans la première voie de transport (8), constituait la partie postérieure, est placée sur la partie postérieure (20) de chaque produit imprimé (18) précédent dans une direction (C) opposée à la direction de transport (B) de la première voie de transport (8), le long d'une seconde voie de transport (12), caractérisé en ce que les produits imprimés (18) sont séparés du produit imprimé (18") respectivement suivant avant l'extrémité (8a) de la première voie de transport (8) et qu'ensuite les produits imprimés (18) individualisés sont respectivement déposés à la manière de tuiles sur le produit imprimé précédent (18"') déplacé le long de la seconde voie de transport (12) installée en dessous de la première voie de transport (8).

2. Procédé selon la revendication 1, caractérisé en ce que les produits imprimés (18) sont accélérés individuellement et séparés ainsi du produit imprimé suivant (18").

3. Procédé selon l'une des revendications 1 ou 2, caractérisé en ce que, à l'extrémité de la première voie de transport (8), les produits imprimés (18) sont amenés en chute libre sur la seconde voie de transport (12).

4. Dispositif pour le traitement de produits imprimés (18) déroulés en formation d'écailles (S₁) d'une bobine débitrice (6) et enroulés précédemment sur celle-ci en formation d'écailles (S), au cours duquel les produits imprimés (18) déroulés sont évacués tout d'abord le long d'une première voie de transport (8) en une formation d'écailles (Si) dans laquelle la partie antérieure (20) de chaque produit imprimé (18) est placée en dessous de la partie (19) de chaque produit imprimé (18) postérieure dans la direction de transport (B) de la première voie de transport (8), et ensuite en une seconde formation d'écailles (S₂) qui correspond à la formation d'écailles initiale (S) et dans laquelle la partie antérieure (19) de chaque produit imprimé (18) qui, dans la première voie de transport (8), constituait la partie postérieure, est placée sur la partie postérieure (20) de chaque produit imprimé (18) précédent, dans une direction (C) opposée à la direction de transport (B) de la première voie de transport (8), le long d'une seconde voie de transport (12), caractérisé en ce que, dans la région de la première voie de transport (8) est prévu un système (10) pour séparer les produits imprimés (18) du produit imprimé (18") respectivement suivant et que la seconde voie de transport (12) est disposée en dessous de la première voie de transport (8) de telle façon que les produits imprimés (18) individualisés sont respectivement déposés à la manière de tuiles sur le produit imprimé précédent (18"') déplacé le long de la seconde voie de transport (12).

5. Dispositif selon la revendication 4, caractérisé en ce qu'il comprend un dispositif d'accélération pour l'accélération des différents produits imprimés (18'), de préférence un transporteur (10) qui fonctionne à une vitesse de transport supérieure à celle d'un transporteur (9) installé en aval.

6. Dispositif selon l'une des revendications 4 ou 5, caractérisé en ce que, eu égard à sa direction de transport (C), la seconde voie de transport (12) s'étend vers l'arrière au-delà de l'extrémité (8a) de la première voie de transport (8).

7. Dispositif selon l'une des revendications 4 à 6, caractérisé en ce que, dans le parcours de transport défini par la première voie de transport (8), un système de butée (11) pour les produits imprimés (18) est disposé à distance de l'extrémité (8a) de la première voie de transport (8) et au-dessus de la seconde voie de transport (12) de telle façon que les produits imprimés (18) amenés par la première voie de transport (8) au système de butée (11) tombent, après l'entrée en contact avec ce dernier, en chute libre sur la seconde voie de transport (12) et respectivement sur le produit imprimé précédent (18"').
